# EUROPÄISCHE PATENTSCHRIFT

(11) **EP 0 051 715 B1**
(45) Veröffentlichungstag und Bekanntmachung des Hinweises auf die Patenterteilung: **11.06.1986**
(21) Anmeldenummer: 81105290.1
(22) Anmeldetag: 08.07.1981
(51) Int. Cl.: H01B 17/28

(54) **Sicherungseinrichtung für Hochspannungs-Kondensator-Durchführungen**
Protective device for high-voltage condenser bushings
Dispositif de sécurité pour traversées à haute tension de condensateurs

(30) Priorität: 04.11.1980 DD 224950
(43) Veröffentlichungstag der Anmeldung: 19.05.1982
(73) Patentinhaber: VEB Transformatorenwerk "Karl Liebknecht", DDR-1160 Berlin (DD)
(72) Erfinder: Zürich, Wolfgang, DDR-1150 Berlin (DD); Brödner, Gerhard, DDR-1197 Berlin (DD); Voss, Joachim, DDR-1195 Berlin (DD)
(74) Vertreter: Beetz & Partner Patentanwälte

## Beschreibung

Die Erfindung bezieht sich auf eine Sicherungseinrichtung für Hochspannungs-Kondensator-Durchführungen in Weichpapierausführung, die in mit Isolierflüssigkeit gefüllte Transformatoren, Drosselspulen oder ähnliche elektrische Geräte eingebaut sind.

Bei Transformatoren, Drosselspulen und ähnlichen elektrischen Geräten ist der Aktivteil im allgemeinen in geschlossenen, mit einem flüssigen Isoliermedium gefüllten Gehäusen untergebracht. Zur Herausführung der Leiteranschlüsse aus dem Gehäuse sind um den Leiter herum geeignete Isolieranordnungen angebracht, um einen elektrischen Überschlag oder Durchschlag an der Durchgangsstelle durch die vorzugsweise metallische Gehäusewandung zu verhindern. Als geeignete Isolieranordnungen werden üblicherwsise Durchführungen verwendet, die als komplette Baugruppe hergestellt werden und bei höheren Spannungen als Leiterisolation einen zum Leiter konzentrisch angeordneten Kondensatorwickel aufweisen, durch dessen Beläge das Leiterpotential gesteuert auf das Erdpotential des Gehäuses abgebaut wird. Bei einer modernen, hochspannungstechnisch besonders günstigen Bauart derartiger Durchführungen sind die Kondensatoren als Weichpapierwickel mit eingefügten Belägen aus Metallfolie oder aus halbleitendem Papier ausgeführt.

Der Kondensatorwickel mit dem zentralen Innenleiter ist in ein hermetisch verschlossenes Gehäuse eingebettet, das meistens mit einer Isolierflüssigkeit gefüllt ist. Dieses Gehäuse besteht aus einem metallischen Mittelstück, das zugleich als Flansch für die Befestigung am Durchbruch durch das Gerätegehäuse ausgebildet ist. Außerhalb des Transformators befindet sich der mit Rippen versehene Freiluftisolator. Das in das Innere des Transformators hineinragende Unterteil der Durchführung besteht ebenfalls aus einem Porzellanüberwurf, bei dem jedoch wegen des umgebenden Isoliermediums auf kriechwegverlängernde Außenrippen verzichtet werden kann. Der mechanische Zusammenhalt derartiger Durchführungen wird in bekannter Weise durch einen zentralen Bolzen oder ein zentrales Rohr bewirkt, über den bzw. das Porzellanüberwürfe mit hoher Kraft gegen den metallischen Mittelflansch gepreßt werden. Ein meist am Kopfende zwischengeschaltetes Federelement sorgt für einen gleichmäßigen Preßdruck, der auch bei geringen thermisch bedingten Längenänderungen wirksam bleibt Das zentrale Spannelement dient zugleich als Stromleiter, und sofern ein Rohr dafür verwendet wird, kann in dessen Inneren auch ein Seilleiter geführt werden. Das zentrale Spannelement ist von einem Weichpapier-Kondensatorwickel umgeben, der selbst von einem flüssigen lsoliermedium, vorzugsweise lsolieröl, umgeben ist, derart, daß der Wickel im Isolieröl "schwimmt".

Bei einer aus der US-A- 2 859 269 bekannten Hochspannungs-Kondensator-Durchführung, die je nach der Ausbildung der Anschlußelemente bei Transformatoren oder bei Leistungsschattern eingesetzt werden kann, folgen rund um den Kondensatorwickel und ein von diesem umschlossenes Zentralrohr der Reihe nach ein äußerer Porzellanüberwurf, ein metallischer Mittelflansch und ein innerer Porzellanüberwurf aufeinander, die mit Hilfe von endseitig am inneren und am äußeren porzellanüberwurf angreifenden Spannplatten zusammengehalten werden. Bei einer solchen Ausbildung der Durchführung besteht bei einem Bruch des luftseitigen äußeren Porzellanüberwurfs die Gefahr, daß der Kondensatorwickel der Schwerkraft folgend in das Innere des Transformators rutscht und dort mechanische und elektrische Schäden bis zur Zerstörung des Transformators und möglichen Folgeschäden für die Gesamtanlage z.B. durch Brand auslöst, sofern nicht durch eine bei Transformatoren für deren Betrieb nicht notwendige und daher unübliche zusätzliche mechanisch stabile Verbindung zwischen dem Mittelflansch und dem inneren Porzellanüberwurf dafür gesorgt wird, daß der innere Porzellanüberwurf anderweitig Halt findet.

Aus BE-A-654 060 ist eine weitere Hochspannungsdurchführung bekannt, bei der rund um ein metallisches Zentralrohr ein äußerer und ein innerer Isolator aus gehärtetem Gießharz angeordnet sind. Zwischen diesen Isolatoren und dem Zentralrohr ist ein IsolierKonus eingefügt, der ringförmige Kanäle für den Durchtritt einer schwach elektrisch leitenden Flüssigkeit entstehen läßt. Der innere Isolator weist auf seiner Innenseite Schultern auf, die als Stützen für das untere Ende der Hülse bzw. des Isolierkonus dienen. Eine solche Durchführungsausbildung bietet zwar bei einem Bruch allein des äußeren Isolators einen gewissen Halt für die stromführenden Teile an der auf der Schulter des inneren Isolators abgestützten Hülse, doch handelt es sich auch bei diesem letztlich um ein durch äußere Kräfte Bruchgefahr ausgesetztes Bauteil, so daß im Ergebnis keine zufriedenstellende Sicherheit gegen ein Abstürzen leitender Teile in das Transformatorinnere bei einem Bruch der äußeren Isolatorteile gewährleistet ist.

Daher ist es Aufgabe der vorliegenden Erfindung, eine Sicherungseinrichtung für Hochspannungs-Kondensator-Durchführungen zu schaffen, die bei jedem denkbaren Bruch an der äußeren Isolierung die Gefahr eines Abstürzens leitender Teile in das Transformatorinnere mit Sicherheit ausschließt.

Die gestellte Aufgabe wird gemäß der Erfindung durch eine Sicherungseinrichtung gelöst, wie sie im Patentanspruch 1 angegeben ist; eine vorteilhafte Weiterbildung der Erfindung ergibt sich aus dem Unteranspruch 2.

Die durch die Erfindung erreichten Vorteile sind im wesentlichen darin zu sehen, daß die schwerwiegenden Folgen für den Transformator, die Drosselspule oder ähnliche Geräte bei einem Durchführungsdefekt veirmieden und auch die nachgeschalteten Anlagenelemente nicht im Mitleidenschaft gezogen werden. Gleichzeitig erfahren die Funktionssicherheit und Lebensdauer der Durchführung keine nachteilige Beeinflussung.

Der am inneren Umfang des Befestigungsflansches sich nach unten im inneren Durchmesser verengender konische Ring und der als Gegenstück dazu auf dem Kondensatorwickel in Höhe des Befestigungsflansches sich nach oben im Durchmesser erweiternde Ring aus Isolierpapier sind so dimensioniert, daß sich der Kondensatorwickel bei Bruch des Freiluftisolators nach nur kurzer Abwärtsbewegung festklemmt umd so nicht in das Innere des Transformators gelangen kann. Dabei entsteht ein radialer Druck auf den Umfang des Wickels, der dadurch zuasmmengepreßt und verfestigt wird, derart, daß auch ein Durchrutschen einzelner Lagen verhindert wird. Die dabei zu erwartende nachteilige Faltenbildung im Inneren des Wickels beim Papier und den leitenden Belägen kann in Kauf genommen werden, weil die Durchführung jetzt nur noch für eine begrenzte Zeit betriebsfähig bleiben soll, bis Maßnahmen zur Abschaltung des mit Isolierflüssigkeit gefüllten Hochspannungsgerätes, z.B. des Transformators, ergriffen sind.

Im Normalbetrieb der unbeschädigten Durchführung tritt diese, die Lebensdauer der Durchführung beeinträchtigende Erscheinung nicht auf.

Anstelle des konischen Ringes am Innenumfang des Befestigungsflansches können auch gleichmäßig verteilt keilförmige Haltestücke angebracht werden.

Im folgenden wird die Erfindung anhand einer Zeichnung, die einen Ausführungeweg darstellt, näher erläutert. Die Zeichnung zeigt eine vereinfachte Schnittdarstellung einer Hochspannungsdurchführung, die aus einem Freiluftisolator 1, einem Befestigungsflansch 2 und dem Porzellanunterteil 3 besteht. Der Kondensatorwickel 4 aus Weichpapier ist auf einen Spannbolzen 5, der in diesem Beispiel zugleich Stromleiter ist, auf gewickelt. Am oberen Ende des Spannbolzens sind eine Druchfeder 6 angeordnet sowie eine Mutter 7 zum Verspannen der gesamten Anordnung. Im Mittelteil des Kondensatorwickels, in Höhe des Befestigungsflansches 2, ist zusätzlich ein Papierkeilring 9 aufgewickelt, der im unbeschädigten Zustand der Durchführung nur lose oder überhaupt nicht am konischen Druckring 8 anliegt. Bei Havarie der Durchführung, d.h., wenn die Haltefunktion des Freiluftisolators wegfällt, rutscht der Kondensatorwickel 4 nach unten in den konischen Ring 8 hinein und klemmt sich fest.

## Patentansprüche

1. Sicherungseinrichtung für Hochspannungs-Kondensator-Durchführung mit Weichpapierwickel
dadurch gekennzeichnet,
daß am inneren Umfang des Befestigungsflansches (2) ein sich im Innendurchmesser nach unten verengender konischer Ring (8) angeordnet ist und daß als Gegenstück dazu auf dem Kondensatorwickel (4) in Höhe des Befestigungsflansches (2) ein sich nach oben im Außendurchmesser erweiternder Ring (9) aus Isolierpapier aufgewickelt ist derart, daß normalerweise die beiden Ringe außer Eingriff sind, im Störungsfall aber ein Durchfallen des Weichpapierwickels (4) verhindern.

2. Sicherungseinrichtung nach Patentanspruch 1,
dadurch gekennzeichnet,
daß am inneren Umfang des
Befestigungsflansches (2) gleichmäßig verteilt anstelle des konischen Ringes (8) einzelne keilförmige Haltestücke angeordnet sind.

## Claims

1. A protective device for a high-voltage condenser bushing comprising a soft-paper capacitor element,
characterised in that
a conical ring (8) with a downwardly tapering inner diameter is disposed about the inner circumference of the mounting flange (2), and that a ring (9) of insulating paper with an upwardly flaring outer diameter is wound as counter-part on the capacitor element (4) at the level of the mounting flange (2) such that normally the two rings are disengaged while in case of malfunction they prevent falling-through of the soft-paper capacitor element.

2. A protective device as claimed in claim 1, characterised in that instead of the conical ring (8) separate wedge-like retaining members are equally distributed about the inner circumference of the mounting flange (2).

## Revendications

1. Dispositif de sécurité pour traversées à haute tension de condensateurs à enroulement de papier
caractérisé en ce
qu'un anneau (8) dont le diamètre intérieur va en se réduisant vers le bas est disposé à l'intérieur de la bride de fixation (2) et qu'inversement un anneau (9) de papier isolant est enroulé sur l'enroulement (4) du condensateur sur la hauteur de la bride de fixation (2) de façon que son diamètre aille en augmentant vers le haut de telle sorte que les deux anneaux soient normalement sans contact mais qu'en cas d'incident une chute de l'enroulement de papier (4) soit empêchée.

2. Dispositif de sécurité selon la revendication 1 caractérisé en ce que
des pièces de retenues tronconiques réparties régulièrement sont disposées à l'intérieur de la bride de fixation (2) à la place de l'anneau conique (8).
